# EUROPÄISCHE PATENTSCHRIFT

(11) **EP 0 518 183 B1**
(45) Veröffentlichungstag und Bekanntmachung des Hinweises auf die Patenterteilung: **10.07.1996**
(21) Anmeldenummer: 92109281.3
(22) Anmeldetag: 02.06.1992
(51) Int. Cl.: A47B 77/18

(54) **Abfallsammelvorrichtung mit Geruchsverschluss mit einem Auszug zur Aufnahme eines Abfalleimers mit Deckel**
Refuse collection device with a seal against smell with a drawer for a waste bin with a lid
Dispositif pour la collecte d'ordures muni d'une fermeture contre les odeurs et d'un tiroir pour l'introduction d'une poubelle avec un couvercle

(30) Priorität: 10.06.1991 DE 9107138 U
(43) Veröffentlichungstag der Anmeldung: 16.12.1992
(73) Patentinhaber: bulthaup GmbH & Co. Küchensysteme, D-84153 Aich (DE)
(72) Erfinder: Gottanka, Martin, W-8342 Zeilarn (DE)
(74) Vertreter: May, Hans Ulrich, Dr.

(56) Entgegenhaltungen:
- DE-A- 2 928 653
- DE-A- 3 620 016
- US-A- 2 455 182
- US-A- 2 699 368

## Beschreibung

Die Erfindung betrifft eine Abfallsammelvorrichtung mit Geruchsverschluß mit einem unter einer Arbeitsplatte angeordneten Unterschrank mit einem Auszug mit Front zur Aufnahme mindestens eines Abfalleimers mit Deckel.

Aus DE 36 20 016 A1 ist ein Sammelbehälter-Einbauschrank besonders für Küchenabfälle bekannt, bei dem ein Auszug wenigstens zwei Abfallsammelbehälter aufnimmt, die durch einen plattenförmigen Deckel verschließbar sind, dessen hinterer Rand um eine waagerechte Achse am Korpus schwenkbar gelagert ist und dessen vorderer Rand seitlich mit einer Freilaufrolle versehen ist, die auf einer mit dem Auszug verbundenen horizontalen Führungsschiene läuft, die an ihrem vorderen Ende eine Rampe aufweist, auf der sich die Rolle beim Herausziehen, bzw. Einschieben des Auszugs nach oben bzw. unten bewegt und dadurch den Deckel um die Schwenkachse schwenkt.

Bei dieser Bewegung nimmt der Abstand des Deckels vom oberen Rand der Abfallbehälter nach hinten zum hinteren Ende des letzten Abfallbehälters bis auf fast null ab, wenn ein geruchsdichter Abschluß der eingeschobenen Abfallsammelbehälter erreicht werden soll. Damit aber ergeben sich Probleme bei nicht genau eingesetzten oder übervollen Abfallbehältern, die dann womöglich das vollständige Einschieben des Auszuges behindern.

Andererseits ist aus US-A-2 699 368 eine Abfallsammelvorrichtung mit Geruchsverschluß mit einem Auszug zur Aufnahme eines Abfalleimers mit Deckel bekannt, bei dem der Deckel durch ein seitlich angeordnetes Gestänge und in einem Raum über dem Abfalleimer angeordnete Haltevorrichtungen gehalten und durch Betätigung der Haltevorrichtung mittels eines Fußhebels auf den Abfallbehälter absenkbar ist. Diese Vorrichtung ist jedoch konstruktiv sehr aufwendig und für mehrere auf dem Auszug hintereinander stehende Abfalleimer wenig geeignet.

Ähnliches gilt auch für einen aus US-A-2 455 182 bekannten Kühlschrank mit einem Auszug, dessen isoliertes Kühlfach bei eingeschobenem Auszug durch eine an seitlichen vertikalen Streben in horizontaler Lage durch eine Steuerwelle mittels Kniehebelgelenken von Hand oder durch einen Fußhebel auf- und abbewegbar ist. Auch diese Konstruktion ist aufwendig und hat einen erheblichen Raumbedarf.

Der Erfindung liegt nun die Aufgabe zugrunde, eine Abfallsammelvorrichtung der aus DE 36 20 016 A1 bekannten Art so weiterzubilden, daß unter Beibehaltung der Vorteile der bekannten Vorrichtung, nämlich eines konstruktiv sehr einfachen Aufbaus und einer automatischen Anhebung des Deckels beim Herausziehen des Auszugs, ein Abheben des Deckels um eine genügende Strecke, um ein störungsfreies Ein- und Ausschieben auch überfüllter Abfallbehälter und ein anschließendes geruchsdichtes Abschließen derselben zu ermöglichen, erreicht wird.

Diese Aufgabe wird gelöst durch eine Abfallsammelvorrichtung mit den im Anspruch 1 angegebenen Merkmalen, wobei der Oberbegriff des Anspruchs 1 von der genannten Schrift DE 36 20 016 A1 ausgeht.

Bevorzugte Ausführungsformen sind in den Unteransprüchen angegeben.

Die Erfindung wird weiter erläutert durch die folgende Beschreibung, die sich auf die beigefügte Zeichnung bezieht. Hierin zeigen:
Fig. 1 eine schematische Seitenansicht im Schnitt einer erfindungsgemäßen Abfallsammelvorrichtung bei eingeschobener Stellung des Auszugs
Fig. 2 ein Detail Z der Fig. 1 in größerem Maßstab
Fig. 3 ein Detail Y der Fig. 1 in größerem Maßstab
Fig. 4 eine schematische Seitenansicht entsprechend Fig. 1 der Abfallsammelvorrichtung bei teilweise herausgezogenem Auszug
Fig. 5 ein Detail Z der Fig. 4
Fig. 6 ein Detail Y der Fig. 4
Die in Fig. 1 gezeigte Abfallsammelvorrichtung weist unter einer Arbeitsplatte A einen Unterschrank mit Korpus 1 und einem üblichen Auszug 2 auf, in den zwei Mülleimer 7 herausnehmbar eingesetzt sind, welche vorzugsweise solche Abmessungen haben, daß sie den zur Verfügung stehenden Raum des Auszugs 2 voll ausnutzen.

Zum Verschließen dieser Mülleimer 7 dient ein Deckel 3, der an seiner Unterseite eine leicht zu reinigende, vorzugsweise elastische Kunststoffschicht 4 aufweist. Der Deckel 3 überdeckt beide Mülleimer und schließt diese geruchsdicht ab, wenn er unter seinem eigenen Gewicht auf ihnen aufliegt. Der Deckel 3 ist an seinem hinteren Ende (in den Figuren 1, 2 sowie 4 und 5 links in der Zeichenebene) mittels beweglicher Zwischenelemente am Korpus des Unterschrankes horizontal gehalten. Zu diesem Zweck ist am hinteren Ende des Deckels eine Einhängevorrichtung 9 angebracht, die sich über das hintere Ende des Deckels 3 nach hinten erstreckt und in der Nähe ihres Endes an ihrer Unterseite eine nach unten offene Nut 9a aufweist, welche über einen horizontalen Bolzen 10 eines Hebewinkels 20 greift. Dieser Hebewinkel 20 weist zwei Arme 20a und 20b auf und ist am Ende seines Armes 20a mit einem Drehstift 11 an einer Befestigungsplatte 8 schwenkbar gelagert, die ihrerseits am Korpus 1 des Unterschrankes befestigt ist. Der Drehstift 11 ist in geringem Abstand hinter dem hinteren Ende des Deckels 3 und etwa in dessen Höhe angeordnet und durchsetzt das Ende des Arms 20a des Hebewinkels 20, dessen anderer Arm 20b den horizontalen Bolzen 10 trägt und am Ende mit dem einen Ende einer Zugfeder 15 verbunden ist, deren anderes Ende an der Befestigungsplatte 8 gehalten ist. Der Hebewinkel 20 ist also von dieser Zugfeder 15 nach oben und vorn im Sinn einer Schwenkbewegung im Uhrzeigersinn um den Drehstift 11 beaufschlagt. An dieser Schwenkbewegung ist der Hebewinkel 20 jedoch gehindert, solange der Deckel 3 mittels seiner Einhängevorrichtung 9 auf dem horizontalen Bolzen 10 aufliegt, wenn sich der Deckel in der in Fig. 2 gezeigten Stellung, welche der voll eingeschobenen Stellung des Auszugs und dem Aufliegen des Deckels auf den Mülleimern 7 entspricht, befindet (Fig. 1). In dieser Stellung befindet sich der Hebewinkel 20 nahe bei seinem Totpunkt.

An seinem vorderen Ende trägt der Deckel 3 eine Rolle 5, die auf einer Führungsschiene 6 des Auszugs abrollt. Die Führungsschiene 6 weist in ihrem vorderen Bereich eine Rampe 18 auf, an die sich ein senkrechter Anschlag 14 anschließt. Beim Herausziehen des Auszuges (in den Zeichnungen nach rechts) wird also das vordere Ende des Deckels 3 angehoben, indem die Rolle 5 auf der Rampe 18 der Führungsschiene 6 nach oben rollt.

Gleichzeitig übt der Auszug 2 auf den Deckel 3 eine gewisse Zugkraft aus, die der Bewegungsrichtung des Auszugs 2 gleichgerichtet ist und den Hebewinkel 20 etwas nach vorn beaufschlagt, was zusammen mit dessen Beaufschlagung durch die Feder 15 ausreicht, um den Hebewinkel 20 nach vorn und oben bis zum Anschlag seines Armes 20a an einem Anschlag 16 zu bewegen und damit gleichzeitig das hintere Ende des Deckels 3 anzuheben. Auf diese Weise wird der Deckel 3 unter Beibehaltung seiner horizontalen Lage parallel zu sich selbst nach oben verschoben und von den Mülleimern 7 abgehoben.

Beim Einschieben des Auszugs 2 rollt die Rolle 5 des Deckels auf der Führungsschiene 6 und Rampe 18 nach rechts bis sie an einem Anschlag 14 am Ende der Rampe 18 anschlägt. Von diesem Zeitpunkt an wird der Deckel 3 mit dem Auszug in der Zeichenebene nach links weiter bis in seine Endstellung hinein geschoben und drückt dabei auf den Bolzen 10 des Hebewinkels 20, der dadurch in seine in Fig. 2 gezeigte Ausgangsstellung nahe bei seinem Totpunkt zurückgeschwenkt wird, wobei gleichzeitig das hintere Ende des Deckels 3 nach unten bewegt wird, so daß in der Endstellung der Deckel 3 sowohl vorn wie hinten wieder dicht auf den Mülleimern 7 aufliegt.

Die Position der Feder 15 ist so gewählt, daß der Hebewinkel 20 im eingeschobenen Zustand nahe dem toten Punkt liegt und den Deckel in dieser Stellung nur wenig nach vorn drückt. Beim Herausziehen des Auszuges zieht die Feder den Hebewinkel nur bis kurz vor den Anschlag und vermeidet so unangenehme Anschlaggeräusche.

Der Deckel 3 kann zum Reinigen auf einfache Weise herausgenommen und wieder eingehängt werden. Zum Herausnehmen muß er nur an seinem hinteren Ende angehoben und nach vorn gezogen werden. Zum Einhängen wird der Deckel einfach auf die Mülleimer gelegt und der Auszug zugeschoben. Beim Einschieben rastet dann die Einhängevorrichtung des Deckels automatisch auf dem Bolzen des Hebewinkels ein.

Da der Deckel samt seiner Hubvorrichtung einen sehr geringen Raumbedarf hat, kann die Abfallsammelvorrichtung unter optimaler Ausnutzung des im Auszug für die Mülleimer zur Verfügung stehenden Raumes trotz des Deckels direkt unter der Arbeitsplatte montiert werden, was auch eine ergonomisch gute Funktion gewährleistet.

Wie gezeigt, kann zur vollen Ausnutzung der Höhe des Unterschrankes unter dem Auszug 2 noch ein weiterer Auszug oder eine Ablage für Reinigungsmittel, Altpapier oder dergleichen vorgesehen werden, so daß der Raum des Unterschrankes insgesamt optimal ausgenutzt wird.

## Patentansprüche

1. Abfallsammelvorrichtung mit Geruchsverschluß mit einem unter einer Arbeitsplatte (A) angeordneten Unterschrank mit einem Auszug (2) mit Front zur Aufnahme mindestens eines Abfalleimers und mit einem plattenförmigen Deckel (3) für den oder die Abfalleimer (7), der in der Nähe seines hinteren Endes am Kropus (1) angelenkt und zwischen einer angehobenen und einer abgesenkten Stellung durch eine Rolle (5) bewegbar ist, die am Deckel seitlich nahe seiner Vorderkante befestigt ist und auf einer mit dem Auszug verbundenen horizontalen Führungsschiene (6) läuft, die an ihrem vorderen Ende eine Rampe (18) aufweist, auf der die Rolle beim Herausziehen, bzw. Einschieben des Auszugs nach oben bzw. unten bewegt, **dadurch gekennzeichnet**, daß der Deckel (3) in der Nähe seines hinteren Endes am Korpus (1) mittels eines Hebewinkels (20) so angelenkt ist, daß er unter Beibehaltung seiner horizontalen Lage beim Herausziehen des Auszugs (2) nach oben und beim Einschieben des Auszugs nach unten bis zur dichten Auflage auf dem Abfalleimer oder den Abfalleimern bewegbar ist.

2. Abfallsammelvorrichtung nach Anspruch 1, **dadurch gekennzeichnet**, daß der Deckel (3) an seinem hinteren Ende eine Einhängevorrichtung (9) mit einer nach unten offenen Nut (9a) trägt, die einen horizontalen Bolzen (10) eines hinter dem Deckel (3) angeordneten Hebewinkels (20) übergreift, wobei ein Arm (20a) des Hebewinkels an einem am Korpus (1) der Abfallsammelvorrichtung in Höhe des auf dem Abfalleimer (7) aufliegenden Deckels befestigten Drehstift (11) gelagert ist und sich in abgesenkter Stellung etwa horizontal erstreckt und der dazu senkrechte andere Arm (20b) des Hebewinkels (20) nach oben verläuft, den Bolzen (10) trägt und an seinem Ende mit einer Zugfeder (15) verbunden ist, die ihrerseits am Korpus (1) befestigt ist und den Hebewinkel nach oben und vorn beaufschlagt.

3. Abfallsammelvorrichtung nach Anspruch 2, **dadurch gekennzeichnet**, daß am vorderen Ende der Rampe (18) ein nach oben gerichteter Anschlag (14) für die Rolle (5) vorgesehen ist.

4. Abfallsammelvorrichtung nach einem der Ansprüche 2 bis 3, **dadurch gekennzeichnet**, daß der Deckel (3) am Bolzen (10) abnehmbar gehalten ist.

5. Abfallsammelvorrichtung nach einem der Ansprüche 2 bis 4, **dadurch gekennzeichnet**, daß der Deckel (3) an seinen beiden Seiten durch Rollen (5) und Einhängevorrichtungen (9) gehalten und geführt ist.

6. Abfallsammelvorrichtung nach einem der Ansprüche 2 bis 5, **dadurch gekennzeichnet**, daß der Hebewinkel (20) und die Feder (15) an einer Platte (80) angelenkt sind, die ihrerseits am Korpus (1) des Abfallsammelvorrichtungs befestigt ist.

## Claims

1. Refuse collection device with a smell-proof seal, comprising, under a work surface (A), a base unit with a drawer (2) with a front to house at least one refuse bin, and with a plate-like lid (3) for said one or all refuse bins (7), which is pivotably joined onto the carcass (1) near its rear end and is movable between a raised and lowered position by means of a caster (5) attached to the side of the lid near its front edge, said caster running on a horizontal guiding track (6) linked to the drawer and comprising a ramp (18) at its front end, on which the caster moves up or down during the pulling out or pushing in of the drawer respectively, **characterized in that** the lid (3) is pivotably linked to the carcass (1) near its rear end by an angular lever means (20), in such fashion that it can be moved upwards during the pulling out of the drawer (2) and downwards until it firmly rests on said one or all refuse bins during the pushing in of the drawer while maintaining its horizontal position.

2. Refuse collection device according to claim 1, **characterized in that** the lid (3) carries a hinging device (9) near its rear end, said hinging device comprising a groove (9a) opening downwards, which grips over a horizontal pin (10) attached to an angular lever means (20) which is arranged behind the lid (3), an arm (20a) of said angular lever means being pivotably held on a pivot (11), which is fixed to the carcass (1) of the refuse collection device at the height of the lid lying flat on the refuse bin (7) extending approximately horizontally in its lowered position, and the other, in relation thereto vertical arm (20b) of the angular lever means (20) extending upwards, carrying the pin (10) and being linked at its end to a tension spring (15), which is itself attached to the carcass (1) and forces the angular lever means upwards and forwards.

3. Refuse collection device according to claim 2, **characterized in that** an upward-orientated stop (14) for the caster (5) is provided at the front end of the ramp (18).

4. Refuse collection device according to one of claims 2 and 3, **characterized in that** the lid (3) is detachably held on the pin (10).

5. Refuse collection device according to one of claims 2-4, **characterized in that** the lid (3) is held and guided by casters (5) and hinging devices (9) on both its sides.

6. Refuse collection device according to one of claims 2-5, **characterized in that** the angular lever means (20) and the tension spring (15) are pivotably linked to a panel (80), which is itself attached to the carcass (1) of the refuse collection device.

## Revendications

1. Dispositif pour la collecte d'ordures muni d'une fermeture contre les odeurs avec un coffret inférieur disposé sous un plan de travail (A), d'un tiroir (2) avec une face pour l'introduction d'au moins une poubelle et d'un couvercle (3) en forme de plaque pour la ou les poubelles (7), couvercle qui est articulé au corps (1) à proximité de son extrémité arrière et qui est mobile entre une position élevée et une position abaissée, par l'intermédiaire d'un rouleau (5) qui est fixé latéralement au couvercle, près de son arête avant et se déplace sur un rail de guidage (6) horizontal relié au tiroir et présentant à son extrémité avant une rampe (18) sur laquelle se meut le rouleau lorsque l'on tire ou que l'on pousse le tiroir vers le haut ou le bas, caractérisé en ce que le couvercle (3) est articulé au corps (1), à proximité de son extrémité arrière, au moyen d'une cornière de levage (20) de façon à être mobile, en maintenant sa position horizontale, jusqu'à ce qu'il s'appuie de façon hermétique sur la ou les poubelles lorsque l'on tire le tiroir (2) vers le haut ou qu'on le pousse vers le bas.

2. Dispositif pour la collecte d'ordures selon la revendication 1, caractérisé en ce que le couvercle (3) porte à son extrémité arrière un dispositif d'accrochage (9) avec une rainure (9a) ouverte vers le bas et qui mord sur un boulon horizontal (10) d'une cornière de levage (20) disposée derrière le couvercle (3), un bras (20a) de la cornière de levage étant logé sur une broche (11) fixée sur le corps (1) du dispositif pour la collecte d'ordures, à la hauteur du couvercle reposant sur la poubelle (7) et s'étendant pratiquement horizontalement dans une position abaissée, et l'autre bras vertical (20b) de la cornière de levage (20) étant dirigé vers le haut, portant le boulon (10) et étant relié à son extrémité à un ressort de traction (15) qui est à son tour fixé au corps (1) et actionne la cornière de levage vers le haut et l'avant.

3. Dispositif pour la collecte d'ordures selon la revendication 2, caractérisé en ce qu'à l'extrémité avant de la rampe (18) est prévue, pour le rouleau (5), une butée (14) dirigée vers le haut.

4. Dispositif pour la collecte d'ordures selon l'une des revendications 2 à 3, caractérisé en ce que le couvercle (3) est maintenu de façon amovible au boulon (10).

5. Dispositif pour la collecte d'ordures selon l'une des revendications 2 à 4, caractérisé en ce que le couvercle (3) est maintenu et guidé sur ses deux faces par des rouleaux (5) et des dispositifs d'accrochage (9).

6. Dispositif pour la collecte d'ordures selon l'une des revendications 2 à 5, caractérisé en ce que la cornière de levage (20) et le ressort (15) sont articulés à une plaque (80) qui est fixée à son tour au corps (1) du dispositif pour la collecte d'ordures.
